# EUROPÄISCHE PATENTSCHRIFT

(11) **EP 2 314 363 B1**
(45) Veröffentlichungstag und Bekanntmachung des Hinweises auf die Patenterteilung: **29.05.2013**
(21) Anmeldenummer: 10174409.2
(22) Anmeldetag: 27.08.2010
(51) Int. Cl.: A63H 17/26

(54) **Spielzeug-Baugruppe**
Toy component
Bloc de jeu

(30) Priorität: 23.10.2009 DE 202009014348 U
(43) Veröffentlichungstag der Anmeldung: 27.04.2011
(73) Patentinhaber: Bruder Spielwaren GmbH + Co. KG, 90768 Fürth (DE)
(72) Erfinder: Bruder, Paul Heinz, 90768, Fürth (DE)
(74) Vertreter: Rau, Albrecht

(56) Entgegenhaltungen:
- CA-C- 2 203 509
- DE-A1- 3 938 868
- DE-U1- 9 415 478
- DE-U1-202005 001 823
- GB-A- 2 227 679

## Beschreibung

Die Erfindung betrifft eine Spielzeug-Baugruppe mit einer Mehrzahl von klappbar über Gelenkverbindungen miteinander verbundenen Bauelementen, die zwischen einer auseinander geklappten Nutz-Spielstellung und einer zusammengeklappten Transport-Spielstellung verlagerbar sind. Ferner betrifft die Erfindung einen Feldspritzenaufsatz für einen Spielzeug-Traktor mit einer derartigen Baugruppe. Schließlich betrifft die Erfindung einen Spielzeug-Traktor mit einem solchen Feldspritzen-Aufsatz.

Gelenkverbindungen an Spielzeugen sind oftmals hohen Belastungen ausgesetzt. Derartige Gelenkverbindungen werden oft auch außerhalb eines vorgesehenen Schwenkbereichs Belastungen ausgesetzt, beispielsweise wenn sie über eine Sperrposition hinaus in einer Gegen-Schwenkrichtung belastet werden. Soweit diese Belastung eine Überlastung darstellt, also oberhalb einer Bruchgrenze der sperrenden Gelenkverbindung oder der über die Gelenkverbindung miteinander verbundenen Bauelemente liegt, kommt es unerwünscht zum Bruch.

Eine landwirtschaftliche Verteilmaschine in Form einer Feldspritze ist bekannt aus der DE 39 38 868 A1. Die DE 20 2004 001 208 U1 zeigt ein Spielfahrzeug mit wenigstens einer an einem Rahmen angelenkten Tür. Die DE 20 2005 001 823 U 1 zeigt ein Spielfahrzeug mit mehreren, gelenkig miteinander verbundenen Bauelementen. Die DE 94 15 478 U1 zeigt einen Lastheber für Spielfahrzeuge.

Es ist eine Aufgabe der vorliegenden Erfindung, eine Spielzeug-Baugruppe der eingangs genannten Art derart weiterzubilden, dass ein Bruch durch eine Überlastung der Gelenkverbindung, insbesondere in der Gegen-Schwenkrichtung, sicher verhindert ist.

Diese Aufgabe ist erfindungsgemäß gelöst durch eine Spielzeug-Baugruppe mit den im Anspruch 1 angegebenen Merkmalen.

Als "Überlast" wird nachfolgend eine Beanspruchung in der Gegen-Schwenkrichtung oberhalb einer vorgegebenen Kraftgrenze verstanden. Als Kraftgrenze kann z. B. die Hälfte einer in einer vorab erfolgenden Kalibriermessung gemessenen Bruchkraft der sperrenden Gelenkverbindung und/oder der hiermit verbundenen Bauelemente gewählt werden. Die erfindungsgemäße Überlast-Sicherungseinrichtung löst die in der Regel empfindlichen Komponenten der Gelenkverbindung und führt dazu, dass in der Gegen-Schwenkrichtung die über die Gelenkverbindung vorher miteinander verbundenen Bauelemente über die Gelenksperre hinaus verschwenkt werden können. Das Auslösen der Überlast-Sicherungseinrichtung stellt für den Benutzer, in der Regel also für das spielende Kind, ein spürbares Signal für eine übermäßige Kraftbeanspruchung der Spielzeug-Baugruppe dar, sodass hierdurch auch ein Lerneffekt erzielt wird. Gerade bei längeren, über die Gelenkverbindung miteinander verbundenen Bauelementen, an denen hohe Momente wirken können, kann aufgrund der Überlast-Sicherungseinrichtung ein Bruch verhindert werden. Die Spielzeug-Baugruppe kann komplett aus Kunststoff gefertigt sein.

Eine Ausführung der Gelenkverbindung nach Anspruch 2 lässt sich mit vergleichsweise geringem Aufwand herstellen. Eine solche Gelenkverbindung bietet beim Klapp-Schwenken eine sichere Führung und ermöglicht ein kontrolliertes Lösen der Gelenkverbindung beim Überlasten in der Gegen-Schwenkrichtung. Das Kugel/Pfannengelenk kann mit einer Mehrzahl von Kugelkörpern und zugeordneten Pfannen ausgeführt sein. Gestaltungen des Kugel/Pfannengelenks nach den Ansprüchen 3 und 4, die auch in Kombination realisiert sein können, gewährleisten ein kontrolliertes Lösen des Kugel/Pfannengelenks beim Überlasten.

Eine Gestaltung der Pfanne aus zwei Pfannenhälften nach Anspruch 5 lässt sich einfach realisieren und kann ohne Weiteres als Pfannenaufnahme gestaltet werden, deren Durchmesser sich beim Überlasten vergrößert. Insbesondere eine der beiden Pfannenhälften oder auch beide können hierzu elastisch ausgeführt sein. Die Pfannhälften können einstückig an einem durch die Gelenkverbindung zu verbindenden Bauelement angeformt sein.

Eine Ausführung der Gelenkverbindung mit einer eine Bolzen/Klauenverbindung aufweisenden Überlast-Sicherungseinrichtung nach Anspruch 6 ist insbesondere dort eine vorteilhafte und elegante Lösung, wo in einem realen Vorbild, das über die Spielzeug-Baugruppe nachgebildet werden soll, eine entsprechende Teleskopverbindung vorliegt. Die Überlast-Sicherungseinrichtung kann dann optisch am Ort der Teleskopverbindung "versteckt" werden.

Eine ballige Erweiterung nach Anspruch 7 gewährleistet eine definierte Positionierung der Klaue längs des Bolzens und damit eine reproduzierbare Verbindung.

Die Ausgestaltungen der Bolzen/Klauenverbindung nach den Ansprüchen 8 und 9 haben Vorteile, die denjenigen die Ausgestaltung des Kugel/Pfannengelenks nach den Ansprüchen 3 und 4 entsprechen. Auch diese Ausgestaltungen können in Kombination realisiert sein.

Die Vorteile eine Feldspritzen-Aufsatz nach Anspruch 10 und eines Spielzeug-Traktors nach Anspruch 11 entsprechen denjenigen, die vorstehend unter Bezugnahme auf die erfindungsgemäße Spielzeug-Baugruppe bereits erläutert wurden.

Ein Ausführungsbeispiel der Erfindung wird nachfolgend anhand der Zeichnung näher erläutert. In dieser zeigen:
- Fig. 1: eine Vorderansicht einer Spielzeug-Baugruppe in Form einer Feldspritze für einen Traktor, dargestellt in einer ausgeklapp- ten Nutz- bzw. Spritzstellung;
- Fig. 2: einen Schnitt durch eine äußere Gelenkverbindung der Bau- gruppe gemäß Linie II-II in Figur 1;
- Fig. 3: eine Vergrößerung des Details III in Figur 2;
- Fig. 4: einen Schnitt durch eine innere Gelenkverbindung der Bau- gruppe gemäß Linie IV-IV in Figur 1;
- Fig. 5: eine Vergrößerung des Details V in Figur 1;
- Fig. 6: eine Vergrößerung des Details VI in Figur 1;
- Fig. 7: eine Aufsicht auf die Baugruppe in der Nutzstellung;
- Fig. 8: eine Aufsicht gemäß Figur 7, wobei einer von zwei Spritzflü- geln, die klappbare Bauelemente der Baugruppe darstellen, nicht und der andere in einer Zwischenstellung zwischen der Nutzstellung und einer zusammengeklappten Transportstel- lung dargestellt ist;
- Fig. 9: perspektivisch die Baugruppe in der Anordnung und Klapp- stellung nach Figur 8;
- Fig. 10: in einer Figur 1 entsprechenden Vorderansicht die Baugrup- pe, wobei wiederum einer der beiden Spritzflügel weggelas- sen und wobei der andere Spritzflügel in einer überstreckten Überlaststellung sowohl der inneren als auch der äußeren Ge- lenkverbindung dargestellt ist;
- Fig. 11: vergrößert das Detail XI in Figur 10;
- Fig. 12: vergrößert das Detail XII in Figur 10;
- Fig. 13: in einer Figur 8 entsprechenden Ansicht die Baugruppe in der Stellung nach Figur 10;
- Fig. 14: vergrößert das Detail XIV in Figur 13;
- Fig. 15: vergrößert das Detail XV in Figur 13;
- Fig. 16: perspektivisch die Baugruppe in der Anordnung und Stellung nach Figur 10 aus einer ersten Blickrichtung;
- Fig. 17: vergrößert das Detail XVII in Figur 16;

- Fig. 18: perspektivisch die Baugruppe in der Anordnung und Stellung nach Figur 10 aus einer weiteren Blickrichtung;
- Fig. 19: vergrößert das Detail XIX in Figur 18;
- Fig. 20: in einer Vorderansicht und in einer der Figur 10 entsprechen- den Anordnung die Baugruppe in der zusammengeklappten Transportstellung;
- Fig. 21: eine Aufsicht auf die Baugruppe in der Stellung nach Figur 20;
- Fig. 22 u. 23: zwei perspektivische Ansichten der Baugruppe in der Stellung nach Figur 20; und
- Fig. 24: vergrößert das Detail XXIV in Figur 23.

Die Zeichnung zeigt eine Spielzeug-Baugruppe 1 in Form einer Feldspritze zur Anbringung an einem Traktor. Mit der Feldspritze kann eine Spielflüssigkeit auf einer Spielfläche verteilt werden, sodass eine Verteilung wie beim realen landwirtschaftlichen Gerät simuliert werden kann. Hierzu stehen Spritzdüsen 2 an der Unterseite der Baugruppe über ein Kanal-Leitungssystem mit einem nicht dargestellten Vorratsbehälter in Fluidverbindung.

Die Baugruppe 1 hat einen zentralen Anbaukörper 3 zum front- oder heckseitigen Anbau an dem Traktor und zwei rechts und links am Anbaukörper 3 angebrachte Spritzflügel 4, 5. Die beiden Spritzflügel 4, 5 sind spiegelsymmetrisch zu einer Symmetrieebene 6, die in der Figur 1 vertikal und senkrecht zur Zeichenebene verläuft, gestaltet und am Anbaukörper 3 angelenkt, sodass es nachfolgend genügt, lediglich den in der Figur 1 links dargestellten Spritzflügel 5 zu beschreiben.

Der Spritzflügel 5 ist aus insgesamt zwei Flügelelementen, nämlich einem äußeren Flügelelement 7 und einem inneren Flügelelement 8 aufgebaut. Der Anbaukörper 3 und die beiden Flügelelemente 7, 8 stellen drei klappbar miteinander verbundene Bauelemente dar. Die beiden Flügelelemente 7, 8 sind über eine äußere Gelenkverbindung 9 schwenkbar miteinander verbunden. Das innere Flügelelement 8 ist mit dem Anbaukörper 3 über eine innere Gelenkverbindung 10 verbunden. Über die beiden Gelenkverbindungen 9, 10 sind die Bauelemente 3, 7 und 8 verlagerbar zwischen einer in den Figuren 1 und 7 dargestellten Nutz-Spielstellung und einer in den Figuren 20 bis 23 für den linken Spritzflügel 5 dargestellten zusammengeklappten Transport-Spielstellung verlagerbar.

Der Klappvorgang zwischen der Nutz-Spielstellung und der Transport-Spielstellung erfordert ein Verschwenken der beiden Gelenkverbindungen 9, 10 jeweils in genau einer Klapp-Schwenkrichtung. So wird bei der Verlagerung von der Nutz-Spielstellung in die Transport-Spielstellung das äußere Flügelelement 7 relativ zum inneren Flügelelement 8 um die Gelenkachse der äußeren Gelenkverbindung 9 entgegen dem Uhrzeigersinn verschwenkt. Dies wird in der Figur 7 durch einen Schwenkrichtungspfeil 11 verdeutlicht. Beim Verlagern zwischen der Nutz-Spielstellung und der Transport-Spielstellung wird das innere Flügelelement 8 relativ zum Anbaukörper 3 um eine Gelenkachse der inneren Gelenkverbindung 10 in der Figur 7 im Uhrzeigersinn verschwenkt. Dies wird in der Figur 7 durch einen Schwenkrichtungspfeil 12 verdeutlicht. Figur 8 zeigt eine Zwischenstellung dieser Verlagerung und Figur 21 zeigt die erreichte Transport-Spielstellung, jeweils ebenfalls in einer der Figur 7 entsprechenden Aufsicht.

Die beiden Gelenkverbindungen 9, 10 ermöglichen, ausgehend von der Nutz-Spielstellung ein Zusammenklappen in genau einer Klapp-Schwenkrichtung, nämlich in den Schwenkrichtungen 11 für die Gelenkverbindung 9 und 12 für die Gelenkverbindung 8. In einer Gegen-Schwenkrichtung zur Schwenkrichtung 11, also in der durch einen gestrichelten Schwenkrichtungspfeil angedeuteten Schwenkrichtung 13, sperrt die äußere Gelenkverbindung 9. Ebenso sperrt die innere Gelenkverbindung 10 in einer der Schwenkrichtung 12 entgegengesetzt gerichteten und durch einen gestrichelten Schwenkrichtungspfeil 14 angedeuteten Gegen-Schwenkrichtung.

Sowohl die äußere Gelenkverbindung 9 als auch die innere Gelenkverbindung 10 haben jeweils eine Überlast-Sicherungseinrichtung 15, 16, die bei einer Überlastung der sperrenden Gelenkverbindungen 9, 10 ein kontrolliertes Lösen der über die sperrenden Gelenkverbindungen 9 bzw. 10 miteinander verbundenen Gelenkverbindungsteile, also der beiden Flügelelemente 7, 8 bzw. dem inneren Flügelelement 8 und dem Anbaukörper 6 herbeiführt. Als Überlast wird dabei eine Beanspruchung in der Sperrrichtung der Gelenkverbindungen 9, 10 oberhalb einer vorgegebenen Kraftgrenze bezeichnet. Die die Kraftgrenze definierte Grenzkraft kann beispielsweise die Hälfte einer vorher im Rahmen eines Tests gemessenen Bruchkraft der sperrenden Gelenkverbindung darstellen.

Die äußere Gelenkverbindung 9 ist als Kugel-Pfannengelenk mit zwei längs der Gelenkachse zueinander beabstandet angeordneten Kugelkörpern 17 (vgl. Fig. 17) ausgeführt, die in der Klapp-Schwenkrichtung 11 der äußeren Gelenkverbindung 9 in hierzu komplementären Pfannen 18 geführt sind. Die äußere Gelenkverbindung 9 ist so ausgeführt, dass bei einer Überlastung der sperrenden äußeren Gelenkverbindung 9 ein kontrolliertes Lösen des Kugelkörpers 17 von der Pfanne 18 erfolgt. Dies wird aus einem Vergleich der Figuren 5 und 11 deutlich, die Detailvergrößerungen der äußeren Gelenkverbindung 9 einerseits in der Nutz-Spielstellung und andererseits in der über die Sperrstellung überstreckten Überlaststellung zeigen. Die Pfanne 18 ist so ausgeführt, dass sich eine Pfannenaufnahme der Pfanne 18 beim Überlasten im Durchmesser vergrößert, sodass der Kugelkörper 17 die Pfanne 18 verlassen kann. Die Pfanne 18 ist hierzu aus zwei Pfannenhälften 19, 20 gebildet, die bei nicht überstreckter Gelenkverbindung 9 den Kugelkörper 17 zwischen sich aufnehmen. Die beiden Pfannenhälften 19, 20 sind einstückig an den Flügelelementen 7, 8 angeformt und elastisch mit diesen verbunden. Ein Zwischenraum zwischen den beiden Pfannenhälften 19, 20 vergrößert sich beim Überlasten der Gelenkverbindung 9 so, dass der Kugelkörper 17 senkrecht zur Gelenkachse zwischen den beiden Pfannenhälften 19, 20 hindurch verlagert werden kann und auf diese Weise die Pfanne 18 verlässt.

Bei der Schwenkverlagerung der äußeren Gelenkverbindung 9 in der Klapp-Schwenkrichtung 11 fällt die Gelenkachse mit einer Verbindungslinie zwischen den beiden Kugelkörpern 17 zusammen. Beim Lösen der äußeren Gelenkverbindung 9 aufgrund eines Überlast-Verschwenkens in der Gegen-Schwenkrichtung 13 verschwenken die beiden Flügelelemente 7, 8 um eine von der Gelenkachse der äußeren Gelenkverbindung 9 beabstandete und nicht statisch definierte Schwenkachse. Hierbei liegen die beiden Flügelelemente 7, 8 über von der äußeren Gelenkverbindung beabstandete Anlageflächen aneinander an.

Die innere Gelenkverbindung 10 mit der Überlast-Sicherungseinrichtung 16 ist als Schwenkgelenk mit einem die Schwenkbewegung des inneren Flügelelements 8 relativ zum Anbaukörper 3 führenden Teleskoprohrs 21. Das Teleskoprohr 21 hat eine Teleskopstange 22, die in einer Teleskophülse 23 geführt ist. Die Teleskophülse 23 ist gelenkig am Anbaukörper 3 angelenkt. Die Teleskopstange 22 ist über eine Bolzen/Klauenverbindung 24 am inneren Flügelelement 8 angelenkt. Eine Klaue 25 der Bolzen/Klauenverbindung 24 ist am freien Ende der Teleskopstange 22 angeformt. Ein Bolzen 26 der Bolzen/Klauenverbindung 24 ist am inneren Flügelelement 8 angeformt.

In der Nutz-Spielstellung (vgl. Fig. 1 und 7) ist die Teleskopstange 22 maximal aus der Teleskophülse 23 ausgefahren. In der Nutz-Spielstellung ist eine Rasterhebung 27, die an dem Ende der Teleskopstange 22 angeformt ist, die der Klaue 25 gegenüber liegt, in ein Rastfenster 28 nahe des freien Endes der Teleskophülse 23 eingerastet, sodass eine Relativpositionierung des inneren Flügelelements 8 zum Anbaukörper 3 definiert überwindbar fixiert ist. In der Sperr-Schwenkrichtung 14 sperrt das Teleskoprohr 21 also die Schwenkbewegung des inneren Flügelelements 8 relativ zum Anbaukörper 3 um die innere Gelenkverbindung 10.

Bei einer Überlastung der sperrenden Gelenkverbindung 10, also bei einer Beanspruchung der Gelenkverbindung 10 in der Sperr-Schwenkrichtung 14 oberhalb einer vorgegebenen Kraftgrenze erfolgt über ein kontrolliertes Lösen des Bolzens 26 von der Klaue 25 ein Lösen der Überlast-Sicherungseinrichtung 16. Beim Überlasten der Überlast-Sicherungseinrichtung 16 vergrößert sich ein Innendurchmesser der Klaue 25, sodass dieser kurzzeitig zum Freikommen der Klaue 25 vom Bolzen 26 so groß ist wie der Außendurchmesser des Bolzens 26.

Der Bolzen 26 der Bolzen/Klauenverbindung 24 hat im Bereich einer Anlage der Klaue 25 in der Nutz-Spielstellung eine ballige Erweiterung 29. Eine Klauenaufnahme 30 (vgl. Fig. 19) der Klaue 25 ist komplementär konkav zu der balligen Erweiterung 29 ausgeführt. Hierdurch ergibt sich eine definierte Axial-Positionierung der Klaue 25 längs des Bolzens 26 in der eingerasteten Stellung der Bolzen/Klauenverbindung 24.

Bei einer nicht dargestellten Ausführung der Bolzen/Klauenverbindung 24 ist der Bolzen 26 so ausgeführt, dass er sich beim Überlasten, also zum Lösen der Bolzen/Klauenverbindung 24 im Durchmesser verkleinert.

Zwischen den beiden Kugelkörper/Pfannen-Paaren 17, 18 der äußeren Gelenkverbindung 9 ist eine Rast-Fixiereinheit 31 mit zwei zueinander komplementären Rast-Fixierelementen angeordnet, wobei eines der Fixierelemente am äußeren Flügelelement 7 und das andere der beiden Fixierelemente am inneren Flügelelement 8 angeformt ist. Über die Rast-Fixiereinheit 31 wird eine Relativposition der beiden Flügelelemente 7, 8 zueinander einerseits in der Nutz-Spielstellung und andererseits in der Transport-Spielstellung definiert überwindbar vorgegeben.

Eine weitere Rast-Fixiereinheit dient zur Vorgabe einer definiert überwindbaren Relativpositionierung des inneren Flügelelements 8 zum Anbaukörper 3 in der Transport-Spielstellung.

Zum Überführen der Spielzeug-Baugruppe 1 von der Nutz-Spielstellung in die Transport-Spielstellung werden die jeweiligen Rast-Fixiereinheiten der Gelenkverbindungen 9 und 10 in den Klapp-Schwenkrichtungen 11, 12 überwunden und die beiden Flügelelemente 7, 8 werden in die Transport-Spielstellung zusammengeklappt. Dabei kann die Klapp-Zwischenstellung nach den Figuren 8 und 9 erreicht werden. In umgekehrter Weise erfolgt eine Verlagerung von der Transport-Spielstellung in die Nutz-Spielstellung.

Wenn beim Spielen in der Nutz-Spielstellung eine zu hohe Kraft auf das äußere Flügelelement 7 und/oder auf das innere Flügelelement 8 in den Sperr- bzw. Gegen-Schwenkrichtungen 13, 14 der Gelenkverbindungen 9, 10 ausgeübt wird, lösen die beiden Überlast-Sicherheitseinrichtungen 15, 16 die unterhalb der vorgegebenen Überlast-Kraft sperrenden Gelenkverbindungen 9, 10. Beim Lösen der Überlast-Sicherheitseinrichtung 15 lösen sich die beiden Kugelkörper 17 aus den ihnen zugeordneten Pfannen 18, wie beispielsweise in den Figuren 11, 15 und 17 dargestellt. Beim Überlasten der inneren Gelenkverbindung 10 löst sich die Klaue 25 der Bolzen/Klauenverbindung 24 vom Bolzen 26 (vgl. Fig. 19).

Aufgrund der Überlast-Sicherungseinrichtungen 15, 16 ist gewährleistet, dass eine Überlast an den Flügelelementen 7, 8 in den Sperr-Schwenkrichtungen 13, 14 nicht zu einem Bruch von Komponenten der Baugruppe 1 führt.

Zum Überführen von der überstreckten Schwenkstellung der Gelenkverbindungen 9, 10 mit freigegebenen Überlast-Sicherungseinrichtungen 15, 16 (vgl. Fig. 13, 16 und 18) in die Nutz-Spielstellung werden zum einen die beiden Flügelelemente 7, 8 zueinander fluchtend so ausgerichtet, dass die Kugelkörper 17 in die ihnen zugeordneten Pfannen 18 einrücken. Zum Anderen wird das Teleskoprohr 21 so zum Bolzen 26 ausgerichtet, dass bei einer Überführung des inneren Flügelelements 8 von der überstreckten Stellung in die Nutz-Spielstellung der Bolzen 26 wieder in die Klaue 25 einrückt.

Das Kugel/Pfannengelenk mit dem Kugelkörper 17 und der Pfanne 18 kann auch so ausgeführt sein, dass sich beim Überlasten sowohl der Kugelkörper 17 im Durchmesser verkleinert als auch die Pfannenaufnahme der Pfanne 18 im Durchmesser vergrößert.

Die Bolzen/Klauenverbindung 24 kann bei einer nicht dargestellten Ausführung so ausgeführt sein, dass sich beim Überlasten einerseits der Bolzen 26 im Durchmesser verkleinert und andererseits die Klaue 25 im Durchmesser vergrößert.

Die gesamte Baugruppe 1 ist aus Kunststoffmaterial gefertigt.

## Patentansprüche

1. Spielzeugbaugruppe (1)
- mit einer Mehrzahl von klappbaren, über Gelenkverbindungen (9, 10) miteinander verbundenen Bauelementen (3, 7, 8), die verlagerbar sind zwischen einer auseinandergeklappten Nutz-Spielstellung und einer zusammengeklappten Transport-Spielstellung,
- wobei mindestens eine der Gelenkverbindungen (9, 10) ausgehend von der Nutz-Spielstellung ein Zusammenklappen in genau einer Klapp-Schwenkrichtung (11, 12) ermöglicht und in einer Gegen-Schwenkrichtung (13, 14) sperrt, **dadurch gekennzeichnet, daß**
- mindestens einer Überlast-Sicherungseinrichtung (15, 16), die bei einer Überlastung der sperrenden Gelenkverbindung (9, 10) ein kontrolliertes Lösen der über die sperrende Gelenkverbindung (9, 10) miteinander verbundenen Bauelemente (7, 8; 8, 3) herbeiführt.

2. Spielzeug-Baugruppe nach Anspruch 1, **dadurch gekennzeichnet, dass** die Gelenkverbindung (9) mit der Überlast-Sicherungseinrichtung (15) als Kugel/Pfannengelenk (17, 18) derart ausgebildet ist, dass bei einer Überlastung der sperrenden Gelenkverbindung (9) ein kontrolliertes Lösen eines Kugelkörpers (17) des Kugel/Pfannengelenks (17, 18) von einer Pfanne (18) des Kugel/Pfannengelenks (17, 18) erfolgt.

3. Spielzeug-Baugruppe nach Anspruch 2, **dadurch gekennzeichnet, dass** der Kugelkörper (17) des Kugel/Pfannengelenks (17, 18) derart ausgeführt ist, dass er sich beim Überlasten im Durchmesser verkleinert.

4. Spielzeug-Baugruppe nach Anspruch 2 oder 3, **dadurch gekennzeichnet, dass** die Pfanne (18) des Kugel/Pfannengelenks (17, 18) derart ausgeführt ist, dass sich eine Pfannenaufnahme der Pfanne (18) beim Überlasten im Durchmesser vergrößert.

5. Spielzeug-Baugruppe nach Anspruch 4, **dadurch gekennzeichnet, dass** die Pfanne (18) aus zwei Pfannenhälften (19, 20) gebildet ist, deren Zwischenraum sich beim Überlasten vergrößert.

6. Spielzeug-Baugruppe nach einem der Ansprüche 1 bis 5, **dadurch gekennzeichnet, dass**
- die Gelenkverbindung (10) mit der Überlast-Sicherungseinrichtung (16) als Schwenkgelenk mit einem die Schwenkbewegung führenden und sperrenden sowie endseitig an den beiden über die Gelenkverbindung (10) miteinander verbundenen Bauelementen (3, 8) angelenkten Teleskoprohr (21) ausgeführt ist,
- welches als Überlast-Sicherungseinrichtung (16) an einem Teleskoprohrende eine Bolzen/Klauenverbindung (24) aufweist,
- welche derart ausgeführt ist, dass bei einer Überlastung der sperrenden Gelenkverbindung (10) ein kontrolliertes Lösen des Bolzens (26) von der Klaue (25) erfolgt.

7. Spielzeug-Baugruppe nach Anspruch 6, **dadurch gekennzeichnet, dass** der Bolzen (26) der Bolzen/Klauenverbindung (24) im Bereich einer Anlage der Klaue (25) eine ballige Erweiterung (29) aufweist, wobei eine Klauenaufnahme (30) der Klaue (25) komplementär zu der balligen Erweiterung (29) ausgebildet ist.

8. Spielzeug-Baugruppe nach Anspruch 6 oder 7, **dadurch gekennzeichnet, dass** der Bolzen (26) der Bolzen/Klauenverbindung (24) derart ausgeführt ist, dass er sich beim Überlasten im Durchmesser verkleinert.

9. Spielzeug-Baugruppe nach einem der Ansprüche 6 bis 8, **dadurch gekennzeichnet, dass** die Klaue (25) der Bolzen/Klauenverbin-dung (24) derart ausgeführt ist, dass sie sich beim Überlasten im Durchmesser vergrößert.

10. Feldspritzen-Aufsatz für einen Spielzeug-Traktor mit einer Baugruppe (1) nach einem der Ansprüche 1 bis 9.

11. Spielzeug-Traktor mit einem Feldspritzenaufsatz nach Anspruch 10.

## Claims

1. Toy assembly group (1)
- with a plurality of foldable elements (3, 7, 8) connected together via hinge joints (9, 10) which can be moved between an unfolded position of play and a folded up transport play position,
- wherein at least one of the hinge joints (9, 10) starting from the position of play enables folding together in precisely one folding pivot direction (11, 12) and locks in a counter pivot direction (13, 14),
**characterised in that** there is at least one overload protection device (15, 16), which in the case of overload of the locking hinge joint (9, 10) causes the controlled release of the elements (7, 8; 8, 3) connected together via the locking hinge joint (9, 10).

2. Toy assembly group according to claim 1, **characterised in that** the hinge joint (9) with the overload protection device (15) is configured as a ball/socket joint (17, 18), such that under overload of the locking hinge joint (9) there is a controlled release of the ball body (17) of the ball/socket joint (17, 18) from a socket (18) of the ball/socket joint (17, 18).

3. Toy assembly group according to claim 2, **characterised in that** the ball body (17) of the ball/socket joint (17, 18) is configured such that it reduces in diameter under overload.

4. Toy assembly group according to claim 2 or 3, **characterised in that** the socket (18) of the ball/socket joint (17, 18) is configured such that a socket mount of the socket (18) increases in diameter under overload.

5. Toy assembly group according to claim 4, **characterised in that** the socket (18) is formed from two socket halves (19, 20), where the spaces between the latter increase under overload.

6. Toy assembly group according to one of claims 1 to 5, **characterised in that**
- the hinge joint (10) with the overload protection device (16) is configured as a pivot joint with a telescopic tube (21) which guides and locks the pivot movement and is articulated at the ends with the elements (3, 8) connected together via the hinge joint (10),
- which as an overload protection device (16) has a bolt/claw connection (24) at one telescopic tube end,
- which is configured such that under overload of the locking hinge joint (10) there is a controlled release of the bolt (26) from the claw (25).

7. Toy assembly group according to claim 6, **characterised in that** the bolt (26) of the bolt/claw connection (24) in the area of the claw (25) has a spherical extension (29), wherein a claw mount (30) for the claw (25) is formed to be complementary to the spherical extension (29).

8. Toy assembly group according to claim 6 or 7, **characterised in that** the bolt (26) of the bolt/claw connection (24) is configured such that it reduces in diameter under overload.

9. Toy assembly group according to one of claims 6 to 8, **characterised in that** the claw (25) of the bolt/claw connection (24) is configured such that it increases in diameter under overload.

10. Field spraying attachment for a toy tractor with an assembly group (1) according to one of claims 1 to 9.

11. Toy tractor with a field spraying attachment according to claim 10.

## Revendications

1. Bloc de jeu (1)
- comprenant une pluralité d'éléments de construction (3, 7, 8) escamotables, reliés entre eux par des liaisons articulées (9, 10), éléments qui peuvent être déplacés entre une position de jeu à l'état déplié pour l'utilisation et une position de jeu à l'état replié pour le transport,
- avec au moins des liaisons articulées (9, 10) permettant, en partant de la position de jeu pour l'utilisation, un repliement dans exactement une direction de pivotement d'escamotage (11, 12) et bloquant dans le sens inverse (13, 14), **caractérisé en ce**
- **qu**'au moins un dispositif de sécurité de surcharge (15, 16) qui, lors d'une surcharge de la liaison articulée bloquante (9, 10), provoque un détachement contrôlé des éléments de construction (7, 8 ; 8, 3) reliés par la liaison d'articulation bloquante (9, 10).

2. Bloc de jeu selon la revendication 1 **caractérisé en ce que** la liaison articulée (9) comprenant le dispositif de sécurité de surcharge (15) est conçue sous la forme d'une articulation sphérique/à rotule (17, 18), de telle sorte que, lors d'une surcharge de la liaison articulée bloquante (9), un détachement contrôlé d'un corps sphérique (17) de l'articulation sphérique/à rotule (17, 18) se produit à la butée de rotule (18) de l'articulation sphérique à rotule (17, 18).

3. Bloc de jeu selon la revendication 2 **caractérisé en ce que** le corps sphérique (17) de l'articulation sphérique/à rotule (17, 18) est conçu de telle manière qu'il diminue de diamètre lors d'une surcharge.

4. Bloc de jeu selon les revendications 2 ou 3 **caractérisé en ce que** la butée de rotule (18) de l'articulation sphérique/à rotule (17, 18) est conçu de telle manière qu'un support de butée de rotule (18) s'agrandisse dans son diamètre lors d'une surcharge.

5. Bloc de jeu selon la revendication 4 **caractérisé en ce que** la butée de rotule (18) est formée de deux moitiés de butée de rotule (19, 20) dont écartement s'agrandit lors d'une surcharge.

6. Bloc de jeu selon l'une des revendications de 1 à 5 **caractérisé en ce que**
- la liaison articulée (10) avec le dispositif de sécurité de surcharge (16) est conçue sous la forme d'une articulation de pivotement comprenant une tige télescopique (21) contrôlant et bloquant le mouvement de pivotement et articulée côté extrémité aux deux éléments de construction (3, 8) reliés par la liaison articulée (10), tige
- qui présente un assemblage par écrou/crabot (24) à une extrémité de la tige télescopique en tant que dispositif de sécurité de surcharge (16),
- qui est conçue de telle manière que lors d'une surcharge de la liaison articulée bloquante (10), un détachement contrôlé de l'écrou (26) du crabot (25) se produise.

7. Bloc de jeu selon la revendication 6 **caractérisé en ce que** l'écrou (26) de l'assemblage par écrou/crabot (24) présente un élargissement sphérique (29) dans la zone d'un appui du crabot (25), avec un logement de crabot (30) du crabot (25) de forme complémentaire à l'élargissement sphérique (29).

8. Bloc de jeu selon les revendications 6 ou 7 **caractérisé en ce que** l'écrou (26) de l'assemblage par écrou/crabot (24) est conçu de telle manière qu'il diminue de diamètre lors d'une surcharge.

9. Bloc de jeu selon l'une des revendications de 6 à 8 **caractérisé en ce que** le crabot (25) de l'assemblage par écrou/crabot (24) est conçu de telle manière qu'il s'agrandisse en diamètre lors d'une surcharge.

10. Ensemble de pulvérisation agricole pour un tracteur de jeu comprenant un bloc de jeu (1) selon l'une des revendications de 1 à 9.

11. Tracteur de jeu comprenant un ensemble de pulvérisation agricole selon la revendication 10.
